# EUROPÄISCHE PATENTSCHRIFT

(11) **EP 0 945 380 B1**
(45) Veröffentlichungstag und Bekanntmachung des Hinweises auf die Patenterteilung: **12.06.2002**
(21) Anmeldenummer: 99103513.0
(22) Anmeldetag: 24.02.1999
(51) Int. Cl.: B65H 19/28, B65H 19/29

(54) **Verfahren zum Überleiten einer Materialbahn von einer Wickelrolle zu einer Wickelhülse und Wickelvorrichtung**
Method for transferring a material web from a winding roll to a core and winding unit
Méthode pour transférer une bande de matériau d'un rouleau à un moyeu et dispositif à enrouler

(30) Priorität: 26.02.1998 DE 19808041
(43) Veröffentlichungstag der Anmeldung: 29.09.1999
(73) Patentinhaber: Voith Paper Patent GmbH, 89522 Heidenheim (DE)
(72) Erfinder: Kayser, Franz, 47608 Geldern (DE)
(74) Vertreter: Knoblauch, Andreas, Dr.-Ing.

(56) Entgegenhaltungen:
- EP-A- 0 442 038
- EP-A- 0 512 196
- WO-A-92/05100
- WO-A-98/17564
- FR-A- 2 625 486

## Beschreibung

Die Erfindung bezieht sich auf ein Verfahren zum Überleiten einer Materialbahn von einer Wickelrolle zu einer Wickelhülse, bei dem die Bahn in Querrichtung völlig durchgeschnitten und mit doppelseitigem Klebeband versehen wird sowie in einem Übergabebereich das Bahnende an die Wickelrolle und der Bahnanfang an die Wikkelhülse angeklebt wird, und auf eine Wickelvorrichtung für eine Materialbahn mit einer Schneidvorrichtung zum völligen Durchschneiden der Materialbahn in Querrichtung, einer Auftragsvorrichtung für doppelseitiges Klebeband und einem Übergabebereich, in welchem das Bahnende an eine Wickelrolle und der Bahnanfang an eine Wickelhülse angeklebt wird.

Ein solcher Stand der Technik ist aus EP 0 512 196 B1 bekannt. Die Schneidvorrichtung und die Klebeband-Auftragsvorrichtung befinden sich im Übergabebereich, also an derjenigen Stelle, wo durch Zertrennen der Materialbahn ein vorlaufendes Bahnende und nachlaufender Bahnanfang entstanden sind, die unterschiedlich behandelt werden müssen, um an der Wickelrolle bzw. an der Wickelhülse angeklebt zu werden. Allerdings bringt diese Anordnung der Schneidvorrichtung und der Auftragsvorrichtung Platzprobleme mit sich und engt die konstruktive Freiheit ein.

Aus EP 0 442 038 B1 ist es bekannt, die Materialbahn mit Abstand vor dem Übergabebereich durch eine Perforierung zu schwächen und beidseitig der Perforierung mit doppelseitigem Klebeband zu versehen. Die Bahn wird dann weiter transportiert bis sich die Perforierung im Übergabebereich befindet. Dort soll durch Erhöhung der Bahnspannung die Bahn längs der Perforierung zerrissen werden. Hierbei muß die Perforiervorrichtung dem jeweils zu wickelnden Material angepaßt werden, damit die Schwächung einerseits nicht zu groß ist und die Bahn schon bei der normalen Transportspannung reißt und andererseits groß genug ist, damit die Bahn im Übergabebereich auch tatsächlich zertrennt wird.

WO 92/05100 A1 zeigt ein Verfahren und eine Vorrichtung zum Wechseln von Wickelrollen. Die Wickelrollen liegen hierbei in einem Wickelbett, das durch zwei Tragwalzen gebildet ist. Die zulaufende Materialbahn umschlingt eine Tragwalze und wird der Wickelrolle durch das Wikkelbett hindurch zugeführt. In einem gewissen Abstand vor dem Wickelbett ist eine Perforationseinrichtung vorgesehen, mit der die Materialbahn geschwächt werden kann. Eine Strecke hinter der Perforationseinrichtung ist ein Klebemittelspender vorgesehen, der eine Walze aufweist, die eine geringere Adhäsion gegenüber dem Klebemittel aufweist als die Materialbahn. Nach dem Perforieren wird die Materialbahn weiter vorgezogen.

Das Klebemittel ist auf die Übergabewalze so aufgetragen worden, daß beim Vorziehen das Klebemittel so gegenüber der Materialbahn positioniert wird, daß das Klebemittel die Perforationslinie übergreift. Beim Ausstoßen der Wickelrolle aus dem Wickelbett muß die Materialbahn an der durch die Perforation geschwächten Linie und zusätzlich das Klebeband durchgerissen werden.

Der Erfindung liegt die Aufgabe zugrunde, den Übergabebereich von der Schneidvorrichtung und der Klebeband-Auftragsvorrichtung frei zu halten, ohne daß die mit der Schwächung der Materialbahn verbundenen Schwierigkeiten auftreten.

Diese Aufgabe wird verfahrensmäßig dadurch gelöst, daß die Bahn mit Abstand vor dem Übergabebereich durchgeschnitten und die Schnittlinie noch während des Schneidens mit dem Klebeband überklebt wird, daß die Bahn weiter transportiert wird, bis sich die Schnittlinie im Übergabebereich befindet, und daß dort durch Erhöhung der Bahnspannung das Klebeband zerrissen wird.

Bei diesem Vorgehen wird die Bahn schon vor Erreichen des Übergabebereichs vollständig durchgeschnitten. Man erhält daher bei der endgültigen Trennung saubere Kanten. Das Klebeband übernimmt als zweite Funktion die für den Weitertransport der Materialbahn erforderliche Verbindung zwischen dem vorlaufenden Bahnende und dem nachlaufenden Bahnanfang. Die zum endgültigen Trennen von Bahnende und Bahnanfang erforderliche Zerreißkraft, also die erforderliche Erhöhung der Bahnspannung, ist durch die Reißfestigkeit des Klebebandes vorgegeben. Anpassungen an das Bahnmaterial sind nicht oder nur in seltenen Fällen erforderlich. Da die Reißfestigkeit des Klebebandes bekannt ist, kann man es von vornherein so wählen, daß optimale Betriebsverhältnisse entstehen. Da die Schnittlinie noch während des Schneidens mit dem Klebeband überklebt wird, werden Bahnende und Bahnanfang trotz des vollständigen Durchschneidens ständig aneinander gehalten. Da Schneiden und Kleben in einem Arbeitsgang erfolgen, wird der Überleitungsvorgang verkürzt.

Mit Vorteil umfaßt der Übergabebereich das Wickelbett eines Tragwalzenwicklers. Bei dieser Anwendung ist es besonders wichtig, den Übergabebereich von Schneidvorrichtung und Auftragsvorrichtung frei zu halten.

Vorzugsweise erfolgt das Zerreißen des Klebebandes beim Ausstoßen der Wickelrolle. Hierbei tritt die erhöhte Bahnspannung auf, wenn jenseits der Schnittlinie die Bahn festgehalten oder gebremst wird. Da für das Zerreißen kein gesonderter Arbeitsgang benötigt wird, ergibt sich ein rascher Überleitvorgang.

Günstig ist es auch, daß die Wickelrolle nach dem Zerreißen des Klebebandes allein durch den Ausstoßvorgang bewegt und hierbei das Bahnende an den Wickelrollenumfang längs einer Linie gedrückt wird, die in Umfangsrichtung wandert, bis das Bahnende angeklebt ist. Bei dieser Maßnahme ist es unnötig, den Rotationsantrieb der Wickelrolle nochmals zu betätigen, um das Bahnende anzukleben.

Eine konstruktive Lösung der gestellten Aufgabe besteht darin, daß die Schneidvorrichtung und die Auftragsvorrichtung mit Abstand vor dem Übergabebereich angeordnet sind und daß die Auftragsvorrichtung der Schneidvorrichtung folgt und die zuvor erzeugte Schnittlinie mit dem Klebeband überklebt. Es ergeben sich die gleichen Vorteile, wie sie in Verbindung mit dem erfindungsgemäßen Verfahren beschrieben worden sind.

Empfehlenswert ist es, daß zwei Tragwalzen für die Wikkelrolle vorgesehen sind und der Übergabebereich das Wickelbett der Tragwalzen umfaßt.

Vorzugsweise sind Schneidvorrichtung und Auftragsvorrichtung an einem gemeinsamen quer zur Materialbahn verlagerbaren Träger angebracht. So lassen sich Schneidvorrichtung und Auftragsvorrichtung in geringem Abstand voneinander halten, so daß der nicht vom Klebeband überklebte Abschnitt der Schnittlinie kurz ist.

Insbesondere kann dem Wickelbett ein Ausstoßer benachbart sein, bei dessen Betätigung das Klebeband zerreißt. Es bedarf dann keiner weiteren Hilfsmittel zum Aufbringen der Zerreißkraft.

Günstig ist ferner ein an den Umfang einer Wickelrolle anlegbares Andruckelement, das sich bei der Ausstoßbewegung der Wickelrolle in Umfangsrichtung relativ zu ihr bewegt. Auf diese Weise ist ein Rotationsantrieb der Wickelrolle nach dem Zerreißen des Klebebandes unnötig.

Konstruktiv empfiehlt es sich hierbei, daß der Ausstoßer ein Ausstoßerrohr aufweist, das an Ausstoßer-Hebeln gelagert ist, die um eine Achse unterhalb der Wickelrolle schwenkbar sind, und daß an den Ausstoßer-Hebeln Andruckhebel gelagert sind, die durch einen Hydrozylinder betätigbar sind und das Andruckelement tragen. Dies ergibt eine besonders einfache Ausführungsform.

Die Erfindung wird nachstehend anhand eines in der Zeichnung dargestellten bevorzugten Ausführungsbeispiels näher erläutert. Es zeigen:
- Fig. 1: eine schematische Darstellung eines Teils einer erfindungsgemäßen Wickelvorrichtung,
- Fig. 2: einen Schnitt durch die kombinierte Schneidund Klebeband-Auftragsvorrichtung und
- Fig. 3: eine Draufsicht auf eine Materialbahn.

Bei der Tragwalzen-Wickelvorrichtung der Fig. 1 wird eine Bahn 1 aus Papier oder Karton, die in Pfeilrichtung 2 zuläuft, zu einer Wickelrolle 3 gewickelt. Diese ruht auf zwei Tragwalzen 4 und 5, von denen wenigstens eine angetrieben ist und damit auch die Wickelrolle 3 antreibt. Sobald die Wickelrolle 3 ihren maximalen Durchmesser erreicht hat, muß die Bahn 1 in Querrichtung durchtrennt werden, wenn sich die Trennstelle in einem Übergabebereich 6, der das Wickelbett 7 umfaßt, befindet, so daß das vorlaufende Bahnende an der Wikkelrolle und der nachlaufende Bahnanfang an einer neuen Wickelhülse 8 festgeklebt werden kann. Dies wird nachstehend erläutert.

Mit Abstand vor dem Übergabebereich 6 befindet sich eine Baueinheit 9, die im wesentlichen eine Schneidvorrichtung 10 und eine Klebeband-Auftragsvorrichtung 11 umfaßt. Beide Vorrichtungen werden von einem gemeinsamen Träger 12, beispielsweise einem Schlitten getragen, der längs einer Schiene 13 in Richtung des Pfeiles 14 quer zur Materialbahn und wieder zurück verfahren werden kann. Auf der gegenüberliegenden Seite der Materialbahn befindet sich eine an die Bahn 1 heranschwenkbare Gegenplatte 15 mit einer Nut 16, in die ein Messer 17 der Schneidvorrichtung 10 eingreifen kann. Die Auftragsvorrichtung 11 weist kurz hinter dem Messer 17 einen Auftragsbereich 18 auf, an welchem ein doppelseitig wirkendes Klebeband 19, das von einer Vorratsrolle 20 abgezogen wird, auf die Bahn 1 aufgetragen wird, worauf ein Trägerband auf einer Abfallrolle 21 aufgewickelt wird.

In Fig. 3 ist die Wirkung dieser Einheit 9 zu ersehen. Die Schneidvorrichtung 10 erzeugt mit dem kontinuierlich arbeitenden Schneidmesser 17 eine das Bahnmaterial vollständig durchschneidende Schnittlinie 22. Diese Schnittlinie ist aber durch das Klebeband 19 vollständig überklebt. Demzufolge ist zwar ein vorlaufendes Bahnende 23 und ein nachlaufender Bahnanfang 24 geschaffen; beide werden aber durch das Klebeband 19 zusammengehalten. Diese Maßnahme erfolgt bei stillstehender Bahn 1. Die Bahn 1, die über zwei Leitwalzen 25 und 26 sowie eine Breitstreckwalze 27 zugeführt wird, wird hierbei mittels eines ersten Klemmelements 28 an der Leitwalze 26 und mittels eines zweiten Klemmelements 29 an der Tragwalze 4 festgeklemmt, so daß die Schnittlinie 22 nicht unter Spannung steht.

Anschließend wird die Bahn 1 wieder angetrieben, bis sich die Schnittlinie 22 im Übergabebereich 6 befindet. Dann wird mit dem Klemmelement 29 die Bahn 1 erneut an der Tragwalze 4 festgeklemmt und ein Ausstoßer 30 betätigt, der die Wickelrolle 3 nach rechts ausstößt. Hierdurch wird die Bahnspannung erhöht und das Klebeband 19 zerreißt längs der Schnittlinie 22. Nunmehr sind Bahnende 23 und Bahnanfang 24 frei und können an der Wikkelrolle 3 bzw. einer neuen Wickelhülse 8 festgeklebt werden.

Der Ausstoßer 30 ist mit einem Ausstoßerrohr 31 versehen, das am Umfang der Wickelrolle 3 angreift und an Ausstoßer-Hebeln 32 gelagert ist, die um den Drehpunkt 33 der Tragwalze 4 mit Hilfe eines nicht veranschaulichten, am Ausleger 34 angreifenden Hydrozylinders schwenkbar sind. An den Ausstoßer-Hebeln 32 ist auch eine Aufnahme 35 für eine neue Wickelhülse 8' vorgesehen, die beim Ausstoßen automatisch in das Wickelbett 7 fällt. Ferner wird die Gegenplatte 15 von den Ausstoβer-Hebeln 32 getragen.

Des weiteren sind an den Ausstoßer-Hebeln 32 Andruckhebel 36 gelagert, die durch Hydrozylinder 37 verschwenkt werden können und am freien Ende ein Andruckelement 38 in der Form einer geteilten Andruckrolle tragen. Dieses Andruckelement 38 wird beim Ausstoßen gegen den Umfang der Wickelrolle 3 gedrückt und sorgt durch weites Hineinfahren in den Spalt zwischen Wickelrolle 3 und Tragwalze 4 für ein Andrücken des Bahnendes 23 an die Wikkelrolle 3, ohne daß der Tragwalzenantrieb nochmals eingeschaltet werden müßte. Wenn die neue Wickelhülse 8' in das Wickelbett 7 eintritt, klebt ihr Umfang am Bahnanfang 24 fest. Sobald die Wickelvorrichtung wieder in Lauf gesetzt wird, wird eine neue Wickelrolle auf die Wickelhülse gewickelt.

Weitere Hilfsmittel sind schematisch angedeutet. Eine Führungsvorrichtung 48 wird gegen die Tragwalze in die gestrichelte Lage geschwenkt und sichert so den neuen Bahnanfang 23 gegen ein Ablösen von der Tragwalze 4. Eine ähnliche Funktion hat eine Federlasche 39, die durch den Spalt zwischen den Tragwalzen 4 und 5 geschoben und in die gestrichelte Lage gebracht werden kann.

Von dem dargestellten Ausführungsbeispiel kann in vielfacher Hinsicht abgewichen werden, ohne den Grundgedanken der Erfindung zu verlassen. Beispielsweise kann anstelle des Klemmelements 29 eine Tragwalze mit Saugvorrichtung verwendet werden. Das Erfindungsprinzip eignet sich nicht nur für Tragwalzenwickler, sondern auch für Wickler mit einer Stützwalze.

## Patentansprüche

1. Verfahren zum Überleiten einer Materialbahn von einer Wickelrolle zu einer Wickelhülse, bei dem die Bahn in Querrichtung völlig durchgeschnitten und mit doppelseitigem Klebeband versehen wird sowie in einem Übergabebereich das Bahnende an die Wickelrolle und der Bahnanfang an die Wickelhülse angeklebt wird, **dadurch gekennzeichnet, daß** die Bahn mit Abstand vor dem Übergabebereich durchgeschnitten und die Schnittlinie noch während des Schneidens mit dem Klebeband überklebt wird, daß die Bahn weiter transportiert wird, bis sich die Schnittlinie im Übergabebereich befindet, und daß dort durch Erhöhung der Bahnspannung das Klebeband zerrissen wird.

2. Verfahren nach Anspruch 1, **dadurch gekennzeichnet, daß** der Übergabebereich das Wickelbett eines Tragwalzenwicklers umfaßt.

3. Verfahren nach Anspruch 1 oder 2, **dadurch gekennzeichnet, daß** das Zerreißen des Klebebandes beim Ausstoßen der Wickelrolle erfolgt.

4. Verfahren nach einem der Ansprüche 1 bis 3, **dadurch gekennzeichnet, daß** die Wickelrolle nach dem Zerreißen des Klebebandes allein durch den Ausstoßvorgang bewegt und hierbei das Bahnende an den Wickelrollenumfang längs einer Linie gedrückt wird, die in Umfangsrichtung wandert, bis das Bahnende angeklebt ist.

5. Wickelvorrichtung für eine Materialbahn (1) mit einer Schneidvorrichtung (10) zum völligen Durchschneiden der Materialbahn (1) in Querrichtung, einer Auftragsvorrichtung (11) für doppelseitiges Klebeband (19) und einem Übergabebereich (6), in welchem das Bahnende an eine Wickelrolle (3) und der Bahnanfang an eine Wickelhülse (8) angeklebt wird, **dadurch gekennzeichnet, daß** die Schneidvorrichtung (10) und die Auftragsvorrichtung (11) mit Abstand vor dem Übergabebereich (6) angeordnet sind und daß die Auftragsvorrichtung (11) der Schneidvorrichtung (10) folgt und die zuvor erzeugte Schnittlinie (22) mit dem Klebeband (19) überklebt.

6. Vorrichtung nach Anspruch 5, **dadurch gekennzeichnet, daß** zwei Tragwalzen (4, 5) für die Wickelrolle (3) vorgesehen sind und der Übergabebereich (6) das Wickelbett (7) der Tragwalzen umfaßt.

7. Vorrichtung nach Anspruch 5 oder 6, **dadurch gekennzeichnet, daß** Schneidvorrichtung (10) und Auftragsvorrichtung (11) an einem gemeinsamen quer zur Materialbahn (1) verlagerbaren Träger (12) angebracht sind.

8. Vorrichtung nach Anspruch 5 oder 7, **dadurch gekennzeichnet, daß** dem Wickelbett (7) ein Ausstoßer (30) benachbart ist, bei dessen Betätigung das Klebeband (19) zerreißt.

9. Vorrichtung nach einem der Ansprüche 5 bis 8, **gekennzeichnet durch** ein an den Umfang einer Wikkelrolle (3) anlegbares Andruckelement (38), das sich bei der Ausstoßbewegung der Wickelrolle (3) in Umfangsrichtung relativ zu ihr bewegt.

10. Vorrichtung nach Anspruch 9, **dadurch gekennzeichnet, daß** der Ausstoßer (30) ein Ausstoßerrohr (31) aufweist, das an Ausstoßer-Hebeln (32) gelagert ist, die um eine Achse unterhalb der Wickelrolle (3) schwenkbar sind, und daß an den Ausstoßer-Hebeln (32) Andruckhebel (36) gelagert sind, die durch einen Hydrozylinder (37) betätigbar sind und das Andruckelement (38) tragen.

## Claims

1. Method for transferring a web of material from a wound roll to a winding tube, in which the web is completely cut through in the transverse direction and provided with double-sided adhesive tape and also in a transfer region the end of the web is stuck to the wound roll and the beginning of the web is stuck to the winding tube, **characterised in that** the web is cut through at a distance before the transfer region and the adhesive tape is stuck over the cutting line while still cutting, **in that** the web is transported further until the cutting line is in the transfer region, and **in that** there the adhesive tape is torn by increasing the web tension.

2. Method according to claim 1, **characterised in that** the transfer region includes the winding bed of a supporting-roller winder.

3. Method according to claim 1 or 2, **characterised in that** tearing of the adhesive tape is effected during ejection of the wound roll.

4. Method according to any of claims 1 to 3, **characterised in that** after tearing of the adhesive tape the wound roll is moved only by the ejection operation and in the process the end of the web is pressed against the circumference of the wound roll along a line which travels in the circumferential direction until the end of the web is stuck on.

5. Winding apparatus for a web of material (1) with a cutting device (10) for completely cutting through the web of material (1) in the transverse direction, an applicator (11) for double-sided adhesive tape (19) and a transfer region (6) in which the end of the web is stuck to a wound roll (3) and the beginning of the web is stuck to a winding tube (8), **characterised in that** the cutting device (10) and the applicator (11) are arranged at a distance before the transfer region (6) and **in that** the applicator (11) follows the cutting device (10) and sticks the adhesive tape (19) over the previously made cutting line (22).

6. Apparatus according to claim 5, **characterised in that** two supporting rollers (4, 5) are provided for the wound roll (3) and the transfer region (6) includes the winding bed (7) of the supporting rollers.

7. Apparatus according to claim 5 or 6, **characterised in that** cutting device (10) and applicator (11) are mounted on a common support (12) which is displaceable transversely to the web of material (1).

8. Apparatus according to claim 5 or 7, **characterised in that** adjacent to the winding bed (7) is an ejector (30), on actuation of which the adhesive tape (19) tears.

9. Apparatus according to any of claims 5 to 8, **characterised by** a pressure element (38) which can be applied to the circumference of a wound roll (3) and which, during the movement of ejection of the wound roll (3), moves relative to it in the circumferential direction.

10. Apparatus according to claim 9, **characterised in that** the ejector (30) comprises an ejector tube (31) which is mounted on ejector levers (32) which are pivotable about an axis below the wound roll (3), and **in that** on the ejector levers (32) are mounted pressure levers (36) which can be actuated by a hydraulic cylinder (37) and carry the pressure element (38).

## Revendications

1. Procédé destiné au transfert d'une bande de matière d'un rouleau d'enroulement sur un mandrin d'enroulement, dans lequel la bande est entièrement découpée dans le sens transversal et munie d'une bande adhésive double face, et la fin de la bande est collée dans une zone de transfert au rouleau d'enroulement, et le début de la bande au mandrin d'enroulement, **caractérisé en ce que** la bande est découpée à un certain écartement en amont de la zone de transfert, et que la bande adhésive est déjà collée sur la ligne de découpe pendant la découpe, **en ce que** la bande continue à être transportée jusqu'à ce que la ligne de découpe se trouve dans la zone de transfert, et **en ce que** dans cette dernière la bande adhésive est déchirée par l'augmentation de la tension de la bande.

2. Procédé selon la revendication 1, **caractérisé en ce que** la zone de transfert englobe le lit d'enroulement d'un enrouleur à cylindres porteurs.

3. Procédé selon la revendication 1 ou 2, **caractérisé en ce que** la bande adhésive est déchirée lors de l'éjection du rouleau d'enroulement.

4. Procédé selon l'une quelconque des revendications 1 à 3, **caractérisé en ce qu'**après la déchirure de la bande adhésive, le rouleau d'enroulement est déplacé seul par le processus d'éjection, et **en ce que** la fin de la bande est en l'occurrence appliquée contre la circonférence du rouleau d'enroulement le long d'une ligne qui s'étend dans la direction circonférentielle, jusqu'à ce que la fin de la bande soit collée.

5. Dispositif d'enroulement pour une bande de matière (1), comportant un dispositif de découpe (10) destiné à la découpe complète de la bande de matière (1) dans le sens transversal, un dispositif d'application (11) de bande adhésive double face (19), et une zone de transfert (6) dans laquelle la fin de la bande est collée sur un rouleau d'enroulement (3), et le début de la bande sur un mandrin d'enroulement (8), **caractérisé en ce que** le dispositif de découpe (10) et le dispositif d'application (11) sont disposés à un certain écartement en amont de la zone de transfert (6), et **en ce que** le dispositif d'application (11) est placé en aval du dispositif de découpe (10) et colle la bande adhésive (19) sur la ligne de découpe (22) engendrée auparavant.

6. Dispositif selon la revendication 5, **caractérisé en ce que** deux cylindres porteurs (4, 5) sont prévus pour le rouleau d'enroulement (3), et **en ce que** la zone de transfert (6) englobe le lit d'enroulement (7) des cylindres porteurs.

7. Dispositif selon la revendication 5 ou 6, **caractérisé en ce que** le dispositif de découpe (10) et le dispositif d'application (11) sont fixés sur un support commun (12) pouvant être déplacé transversalement à la bande de matière (1).

8. Dispositif selon la revendication 5 ou 7, **caractérisé en ce qu'**un éjecteur (30) est disposé au voisinage du lit d'enroulement (7), lors de l'actionnement duquel la bande adhésive (19) se déchire.

9. Dispositif selon l'une quelconque des revendications 5 à 8, **caractérisé par** un élément presseur (38) pouvant être appliqué contre la circonférence d'un rouleau d'enroulement (3) qui, lors du mouvement d'éjection du rouleau d'enroulement (3), se déplace dans la direction circonférentielle par rapport à celui-ci.

10. Dispositif selon la revendication 9, **caractérisé en ce que** l'éjecteur (30) comporte un tube d'éjection (31) qui est monté sur des leviers (32) de l'éjecteur pouvant pivoter autour d'un axe situé sous le rouleau d'enroulement (3) , et **en ce que** des leviers presseurs (36) pouvant être actionnés par un vérin hydraulique (37), et qui portent l'élément presseur (38), sont montés sur les leviers (32) de l'éjecteur.
